# EUROPÄISCHE PATENTSCHRIFT

(11) **EP 2 603 638 B1**
(45) Veröffentlichungstag und Bekanntmachung des Hinweises auf die Patenterteilung: **14.10.2015**
(21) Anmeldenummer: 11757526.6
(22) Anmeldetag: 02.08.2011
(51) Int. Cl.: E01F 8/00

(54) **Lärmschutzwand**
Sound absorbing wall
Mur anti-bruit

(30) Priorität: 09.08.2010 AT 13362010
(43) Veröffentlichungstag der Anmeldung: 19.06.2013
(73) Patentinhaber: Kirchdorfer Fertigteilholding GmbH, 2752 Wöllersdorf (AT)
(72) Erfinder: BARNAS, Alexander, A-1030 Wien (AT)
(74) Vertreter: Gibler & Poth Patentanwälte KG
(86) Internationale Anmeldenummer: PCT/AT2011/000324
(87) Internationale Veröffentlichungsnummer: WO 2012/019209

(56) Entgegenhaltungen:
- EP-A2- 0 718 442
- WO-A1-2007/062438
- CH-A5- 664 407
- DE-A1- 2 524 075
- DE-A1- 4 231 541
- DE-A1- 10 312 833

## Beschreibung

Die Erfindung betrifft eine Lärmschutzwand gemäß dem Oberbegriff des Patentanspruches 1,

Herkömmliche Wandelemente aus Betonfertigteilen werden im Straßen- und Bahnverkehr zur Ausbildung einer Lärmschutzwand in dafür vorgesehene I-Profilsteher eingeschoben und von den I-Profilstehern gehalten. Die Toleranzen der I-Profilsteher und des Wandelements werden mittels Dichtungsbändern ausgeglichen und das Wandelement wird mittels Keilen gegen Horizontalbewegungen gesichert. Nach dem Einschieben und Sichern eines ersten Wandelements wird ein zweites, zum ersten Wandelement im Wesentlichen gleichartiges, zweites Wandelement in die benachbarten I-Profilsteher eingeschoben, sodass das erste und das zweite Wandelement übereinander angeordnet sind und einander entlang einer Unterseite und einer Oberseite berühren. Das zweite Wandelement wird ebenfalls mittels Keilen gesichert und gegen die Dichtungsränder gedrückt. Zur Lagefixierung ist jedes der Wandelemente an mehreren, beispielsweise an vier, zueinander beabstandeten Ecken - beispielsweise mittels der Keile - zu fixieren, womit die lagefeste Justage des jeweiligen Wandelementes eine der zügigen Montage hinderlich große Zeitspanne in Anspruch nimmt.

Aus der DE 103 12 833 A1 ist eine als Schallschutzwand ausgebildete Fassadenwand bekannt, wobei an einer Unterkonstruktion Fassadenplatten aufgehängt sind, welche eine lochartige Struktur aufweisen.

Aus der CH 664 407 A5 ist ein schallabsorbierendes Panel bekannt, welches in einer Blechhülle angeordnet ist. Die Blechhülle hat hierbei die Aufgabe Regenwasser und andere Verschmutzungen von dem schallabsorbierenden Panel fernzuhalten.

Aus der DE 25 24 075 A1 ist eine Schallabschirmwand mit Elementen bekannt, wobei die Elemente aus einem Metallkasten bestehen, wobei eine Wand des Metallkastens gelocht ist und eine Einlage aus schallschluckendem Material im Metallkasten angeordnet ist.

Aus der EP 0 718 442 A3 ist ein Schallschluckplatte mit speziell geformter Ober- und Unterseite bekannt, um die Schallschluckplatte fluchtend übereinander zu positionieren. Die Lagebefestigung der Schallschluckplatte in den Profilsteher erfolgt dann nachträglich mit Schraubbolzen, welche zusätzlich noch gegen Federelemente gedrückt sein können.

Aus der DE 42 31 541 A1 ist eine Lärmschutzwand aus mehreren hohlen Modulen, welche mit Dämmaterial gefüllt werden können, bekannt. Ober- und Unterseite der Module sind gegengleich ausgebildet, wodurch die Module übereinander stapelbar sind.

Aus der WO 2007/062438 A1 ist eine Lärmschutzwand aus Paneelen gemäß dem Oberbegriff des Anspruchs 1 bekannt, welche in I-trägerförmigen Führungsschienen eingeschoben sind, wobei sich die Lärmschutzwand nach oben hin teilkreisförmig nach innen neigt.

Durch jahrelange Belastungen der Lärmschutzwand durch Wind, Druck und Sog vorbeifahrender Fahrzeuge, insbesondere Straßenzüge und Züge, und bei der Schneeräumung können sich Keile lösen bzw. verrutschen. Die Wartung und die neuerliche Justage der Keile sind schwierig oder sogar unmöglich. Beim Lösen bzw. Verrutschen der Keile können sich Spalten sowohl zwischen benachbarten Wandelementen sowie zwischen den I-Profilstehern und den Wandelementen bilden, wobei die lärmdämmende Wirkung der Lärmschutzwand dramatisch abnimmt.

Aufgabe der Erfindung ist es daher, ein Wandelement der eingangs genannten Art anzugeben, mit welchem Wandelement die genannten Nachteile vermieden werden können, welches Wandelement eine zügige Montage der Lärmschutzwand sowie einen geringen Wartungsaufwand der Lärmschutzwand gewährleisten kann und welches Wandelement dauerhaft und zuverlässig einen guten Lärmschutz gewährleisten kann.

Erfindungsgemäß wird dies durch die Merkmale des Patentanspruches 1 erreicht.

Bei Aufliegen des ersten Kontaktbereiches auf einem zum ersten Kontaktbereich gegengleich ausgebildeten Auflagerbereich bewirkt die Gewichtskraft des Wandelements die Horizontalkraft, wobei - bedingt durch die Gewichtskraft des Wandelements und bei lagefester Anordnung des ersten Auflagerbereichs - das Wandelement sich mit einer Bewegungskomponente in Richtung der Horizontalkraft solange bewegt, bis es an einem Anschlag anliegt. Beim Einschieben des Wandelements in die zwei benachbarten Profilsteher bildet ein Steg und/oder ein Flansch des Profilstehers diesen Anschlag, sodass das Wandelement im Bereich dessen Unterseite an eine Innenseite des Steges und/oder Flansches des Profilstehers gepresst ist. Vorteilhaft dabei ist, dass Toleranzen der Profilsteher und des Wandelements dabei selbsttätig ausgeglichen werden und dass die lagefeste Montage des Wandelements am Profilsteher im Bereich der Unterseite desselben Wandelementes ohne weitere Fixiermittel gewährleistet ist. Zur vollständigen Lagefixierung des Wandelementes am Profilsteher ist das Wandelement somit lediglich im Bereich einer Oberseite des Wandelements am Profilsteher zu fixieren, womit die Montagezeit des Wandelements gering gehalten werden kann. Der selbsttätige Ausgleich der Toleranzen im Bereich der Unterseite des Wandelements ist dabei dauerhaft, sodass die Lagefixierung des Wandelements an den Profilstehern im Bereich der Unterseite des Wandelements im Wesentlichen wartungsfrei ist. Dadurch können ein geringer Wartungsaufwand der Lärmschutzwand und eine dauerhafte und zuverlässige lärmdämmende Wirkung der Lärmschutzwand gewährleistet werden.

Die Erfindung betrifft weiters ein Verfahren zur Herstellung einer Lärmschutzwand gemäß Anspruch 1.

Aufgabe der Erfindung ist es daher weiters, ein Verfahren zur Herstellung der Lärmschutzwand anzugeben, mit welchem Verfahren die eingangs genannten Nachteile vermieden werden können, und welches Verfahren den zügigen Aufbau der Lärmschutzwand, einen geringen Wartungsaufwand der Lärmschutzwand bei einer dauerhaft zuverlässigen lärmdämmenden Wirkung gewährleisten kann.

Erfindungsgemäß wird dies durch die Merkmale des Patentanspruches 10 erreicht.

Das eingeschobene Wandelement bewegt sich im Bereich dessen Unterseite dabei mit einer Bewegungskomponente solange in Richtung der Horizontalkraft - bewirkt durch den Kontakt der ersten Kontaktfläche mit dem lagefesten ersten Auflagerbereich - bis dass das Wandelement an Anschläge ausbildenden Flanschen und/oder Stegen der Profilsteher kraftschlüssig anliegt. Die durch die Eigenmasse bedingte Gewichtskraft des Wandelements bewirkt somit - im Zusammenwirken mit dem ersten Auflagerbereich und Stegen und/oder Flanschen der Profilsteher - die dauerhaft zuverlässige, im Wesentlichen wartungsfreie und besonders zügige Lagefixierung des Wandelements im Bereich dessen Unterseite.

Die Unteransprüche, welche ebenso wie die Patentansprüche 1 und 10 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 das Wandelement gemäß einer bevorzugten ersten Ausführungsform in axonometrischer Darstellung;
Fig. 2 als Detail einer Lärmschutzwand den Profilsteher einer ersten Ausführungsform und ein im Profilsteher lagefixiert befestigtes Wandelement in entlang der horizontalen Ebene geschnittener Darstellung, wobei das Wandelement gemäß einer zweiten Ausführungsform ausgebildet ist;
Fig. 3 als Detail einer Lärmschutzwand den Profilsteher der Fig. 2 und ein im Profilsteher lagefixiert befestigtes Wandelement in entlang der horizontalen Ebene geschnittener Darstellung, wobei das Wandelement gemäß einer dritten Ausführungsform ausgebildet ist; und
Fig. 4 den Schnitt A-A der Fig. 2 und Fig. 3.

Die Fig. 1 bis 4 zeigen ein Wandelement 1 zur Anordnung in einer Lärmschutzwand, wobei das Wandelement 1 eine Unterseite 2 aufweist, wobei, um eine zügige Montage der Lärmschutzwand, einen geringen Wartungsaufwand der Lärmschutzwand und dauerhaft zuverlässig eine hohe Lärmabschirmung zu gewährleisten, vorgesehen ist, dass die Unterseite 2 wenigstens einen ersten Kontaktbereich 21 aufweist, welcher erste Kontaktbereich 21 derart ausgebildet ist, dass - in vertikaler Gebrauchslage des Wandelements 1 - bei einem Aufliegen des ersten Kontaktbereichs 21 auf einem zum ersten Kontaktbereich 21 im Wesentlichen wenigstens bereichsweise gegengleichen ersten Auflagerbereich eine durch die Gewichtskraft des Wandelements 1 bewirkte Horizontalkraft H im ersten Kontaktbereich 21 wirkt. Dabei bewirkt die Gewichtskraft im ersten Kontaktbereich 21 eine Kontaktkraft, welche Kontaktkraft einen zur horizontalen Ebene parallelen ersten Kraftanteil und einen zur Gewichtskraft parallelen zweiten Kraftanteil aufweist. Der erste Kraftanteil ist die Horizontalkraft H.

Bei Aufliegen des ersten Kontaktbereiches 21 auf dem zum ersten Kontaktbereich 21 wenigstens bereichsweise gegengleich ausgebildeten Auflagerbereich bewirkt die Gewichtskraft des Wandelements 1 die Horizontalkraft H, wobei - bedingt durch die Gewichtskraft des Wandelements 1 bei lagefester Anordnung des ersten Auflagerbereichs - das Wandelement 1 sich im Bereich dessen Unterseite 2 mit einer Bewegungskomponente in Richtung der Horizontalkraft H solange bewegt, insbesondere abgleitet, bis das Wandelement 1 an einem Anschlag kraftschlüssig anliegt. Beim Einschieben des Wandelements in zwei benachbarte Profilsteher 8 bilden der Steg 82 und/oder einer der beiden Flansche 81 des Profilstehers 8 diesen Anschlag, sodass das Wandelement 1 im Bereich dessen Unterseite 2 an eine Innenseite des Stegs 82 und/oder Flansches 81 gepresst ist. Vorteilhaft dabei ist, dass Toleranzen der Profilsteher 8 und des Wandelements 1 dabei selbsttätig ausgeglichen werden und dass die lagefeste Montage des Wandelements 1 am Profilsteher 8 im Bereich der Unterseite 2 desselben Wandelements 1 ohne weitere Fixiermittel 9 gewährleistet ist, wie dies in Fig. 4 dargestellt ist. Zur vollständigen Lagefixierung des Wandelementes 1 am Profilsteher 8 ist das Wandelement 1 lediglich im Bereich einer Oberseite 4 desselben Wandelements 1 am Profilsteher 8, insbesondere mittels Fixiermittel 9, zu fixieren, womit die Montagezeit des Wandelements 1 gering gehalten werden kann. Der selbsttätige Ausgleich der Toleranzen im Bereich der Unterseite 2 des Wandelements 1 ist dabei dauerhaft, sodass die Lagefixierung des Wandelements 1 an den Profilstehern 8 im Bereich der Unterseite 2 des Wandelements 1 im Wesentlichen wartungsfrei ist. Dadurch können ein geringer Wartungsaufwand der Lärmschutzwand und eine dauerhaft zuverlässig gute Lärmdämmung gewährleistet werden.

Das Wandelement 1 kann insbesondere im Wesentlichen quaderförmig ausgebildet sein, wie dies bei der ersten bis dritten Ausführungsform des Wandelements 1 vorgesehen ist, wobei das Wandelement 1 eine Unterseite 2, eine Vorderseite 3, eine Oberseite 4, eine erste Stirnseite 5, eine zweite Stirnseite 6 und eine Rückseite 7 aufweist. Die Längserstreckung 11 des im Wesentlichen quaderförmigen Wandelements 1 erstreckt sich von der ersten Stirnseite 5 zur zweiten Stirnseite 6, wobei insbesondere vorgesehen sein kann, dass die Längserstreckung 11 einem Straßenverlauf, einem Schienenverlauf oder einem Böschungsverlauf folgend, angeordnet ist. Insbesondere kann in vertikaler Gebrauchslage des Wandelements 1 vorgesehen sein, dass die Längserstreckung 11 im Wesentlichen horizontal angeordnet ist. In vertikaler Gebrauchslage des im Wesentlichen quaderförmigen Wandelementes 1 kann weiters vorgesehen sein, dass die Höhenerstreckung 12 des Wandelements 1 vertikal angeordnet ist. Die Höhenerstreckung 12 erstreckt sich von der Unterseite 2 zur Oberseite 4 des im Wesentlichen quaderförmigen Wandelements 1. Die Wandstärke des im Wesentlichen quaderförmigen Wandelements 1 erstreckt sich in Richtung der Tiefenerstreckung 13 des im Wesentlichen quaderförmigen Wandelements 1. Die Wandstärke des Wandelements 1 kann variieren, wie dies bei der in Fig. 1 und 3 dargestellten ersten und dritten Ausführungsform des Wandelements 1 vorgesehen ist, oder im Wesentlichen konstant sein, wie dies bei der in Fig. 2 dargestellten zweiten Ausführungsform des Wandelements 1 vorgesehen ist.

Das Wandelement 1 kann insbesondere vorfabriziert sein, insbesondere als Betonfertigteil, vorfabriziert sein. Das Wandelement 1 kann dazu einen Gusswerkstoff, insbesondere Beton, umfassen. Dies ermöglicht die kostengünstige Massenfertigung des Wandelements1. Das Wandelement 1 kann weiters Bewehrungselemente umfassen.

Das Wandelement 1 ist für eine Lärmschutzwand vorgesehen, welche Lärmschutzwand wenigstens zwei Profilsteher 8 und wenigstens ein Wandelement 1 umfasst, wobei das Wandelement 1 von zwei benachbarten der Profilsteher 8 lagefixiert gehalten ist. In der montierten Lärmschutzwand wird jeweils ein Stirnbereich 15 des Wandelements 1 von jeweils einem der beiden benachbarten Profilsteher 8 gehalten. Dabei ist die erste Stirnseite 5 benachbart oder angrenzend zu einem Steg 82 eines der beiden benachbarten Profilsteher 8 und zwischen zwei Flanschen 81 desselben Profilstehers 8 angeordnet, wie dies in den Fig. 2 und 3 schematisch dargestellt ist. Dabei ist die zweite Stirnseite 6 benachbart oder angrenzend zu einem Steg 82 des zweiten der beiden benachbarten Profilsteher 8 und zwischen zwei Flanschen 81 dieses Profilstehers 8 angeordnet.

Zur Herstellung der Lärmschutzwand ist vorgesehen, dass ein - wie vorstehend beschriebenes - Wandelement 1 mit nach unten weisender Unterseite 2 zwischen die zwei benachbarten Profilsteher 8 bis zum Aufliegen des ersten Kontaktbereiches 21 des Wandelements 1 auf dem wenigstens bereichsweise zum ersten Kontaktbereich 21 gegengleich ausgebildeten ersten Auflagerbereich eingeschoben wird, dass das Wandelement 1 unter Ausbildung der Horizontalkraft H, welche Horizontalkraft H durch die Gewichtskraft des Wandelements 1 und das Zusammenwirken des lagefesten ersten Auflagerbereichs und des ersten Kontaktbereichs 21 bewirkt wird, weiterbewegt wird bis dass das Wandelement 1 im Bereich dessen Unterseite 2 an einer Innenseite des Flansches 81 des Profilstehers 8 kraftschlüssig lagefixiert wird, und dass das Wandelement 1 mittels wenigstens eines Fixiermittels 9 im Bereich der Oberseite 4 des Wandelements 1 an der Innenseite desselben Flansches 81 des Profilstehers 8 kraftschlüssig lagefixiert, insbesondere angepresst, wird.

Insbesondere kann vorgesehen sein, dass der erste Kontaktbereich 21 derart ausgebildet ist, dass die Horizontalkraft H im Wesentlichen normal zur Längserstreckung 11 wirkt und dass - wenn die Längserstreckung 11 und die Tiefenerstreckung 13 normal aufeinander stehen - die Horizontalkraft H im Wesentlichen parallel zur Tiefenerstreckung 13 wirkt, wie dies bei der ersten, zweiten und dritten Ausführungsform des Wandelements 1 vorgesehen ist und wie dies in den Fig. 1 und 4 schematisch dargestellt ist. Derart kann das zuverlässige Anpressen des Wandelements 1 in Richtung der Innenseite des Flansches 81 gewährleistet werden, womit ein Luftspalt, welcher Luftspalt die lärmdämmende Wirkung der Lärmschutzwand verschlechtern würde, zwischen dem Profilsteher 8 und dem im Profilsteher 8 lagefixierten Wandelement 1 zuverlässig vermieden werden kann, wodurch die Lärmschutzwand eine besonders gute Lärmdämmung dauerhaft gewährleisten kann.

Weiters kann vorgesehen sein, dass die Vorderseite 3 im Wesentlichen eben ausgebildet ist, und dass der erste Kontaktbereich 21 derart angeordnet ist, dass die Horizontalkraft H in Richtung der Flächennormalen der Vorderseite 3 wirkt.

Insbesondere kann in Weiterbildung des ersten Kontaktbereichs 21 vorgesehen, dass der erste Kontaktbereich 21 im Wesentlichen eben ausgebildet ist, und dass - in vertikaler Gebrauchslage des Wandelements 1 - die Flächennormale des ersten Kontaktbereiches 21 zur horizontalen Ebene zwischen 20° und 70°, insbesondere zwischen 30° und 60°, geneigt ist, wie dies in den Fig. 1 und 4 dargestellt ist. Der im Wesentlichen ebene erste Kontaktbereich 21 ermöglicht ein Abgleiten des Wandelementes 1 am schräg angeordneten ersten Auflagerbereich, welcher weiterhin im Wesentlichen gegengleich zum ersten Kontaktbereich 21 ausgebildet ist. Insbesondere kann der erste Kontaktbereich 21 zur Vorderseite 3 einen spitzen Winkel einschließen, wie dies bei der ersten, zweiten und dritten Ausführungsform vorgesehen ist.

In weiterer Ausbildung des ersten Kontaktbereichs 21 kann - nicht dargestellt - vorgesehen sein, dass der erste Kontaktbereich 21 derart ausgebildet ist, dass die Horizontalkraft H im Wesentlichen sowohl normal als auch parallel zur Längserstreckung 11 wirkt. Derart kann das zuverlässige Anpressen des Wandelements 1 an die Innenseite des Flansches 81 und das zuverlässige Anpressen des Wandelements 1 an den Steg 82 des Profilstehers 8 gewährleistet werden, wodurch das Wandelement 1 bei dessen Montage auch mit einer Bewegungskomponente in Richtung dessen Längserstreckung 11 bis zum vorgebbaren Anschlag bewegt wird, welches die Montage weiter vereinfachen kann.

In - nicht dargestellter - vorteilhafter Ausbildung der Unterseite 2 kann vorgesehen sein, dass sich der erste Kontaktbereich 21 über die gesamte Längserstreckung 11 des Wandelements 1 erstreckt.

Ein Übergangsbereich vom ersten Kontaktbereich 21 auf die Vorderseite 3 kann angefast sein, um die zuverlässige Ausbildung der Horizontalkraft H zu gewährleisten, wie in Fig. 4 dargestellt ist. Der angefaste Übergangsbereich kann insbesondere vorgesehen sein, wenn der erste Kontaktbereich 21 im Wesentlichen eben ausgebildet ist.

Bei der ersten, zweiten und dritten Ausführungsform des Wandelements 1, weist das Wandelement 1 zwei erste Kontaktbereiche 21 an der Unterseite 2 auf. Einer der beiden ersten Kontaktbereiche 21 ist benachbart, insbesondere angrenzend, zur ersten Stirnseite 5 des Wandelements 1 angeordnet. Der andere der beiden ersten Kontaktbereiche 21 ist benachbart, insbesondere angrenzend, zur zweiten Stirnseite 6 des Wandelements 1 angeordnet. Zwischen den beiden ersten Kontaktbereichen 21 ist ein zweiter Kontaktbereich 22 angeordnet.

Der zweite Kontaktbereich 22 kann insbesondere in herkömmlicher Weise ausgebildet sein, also derart, dass - in vertikaler Gebrauchslage des Wandelements 1 - bei einem Aufliegen des zweiten Kontaktbereichs 22 auf einem zum zweiten Kontaktbereich 22 im Wesentlichen wenigstens bereichsweise gegengleichen zweiten Auflagerbereich durch die Gewichtskraft des Wandelements 1 im Wesentlichen keine Horizontalkraft H im zweiten Kontaktbereich 22 wirkt, sodass der zweite Kontaktbereich 22 im Wesentlichen horizontalkraftfrei auf dem zweiten Auflagerbereich aufliegt. Dadurch kann ein durch Horizontalkräfte H bedingtes Durchbiegen des Wandelementes 1 vermieden werden.

In besonders vorteilhafter Weise kann vorgesehen sein, dass die Oberseite 4 des Wandelements 1 im Wesentlichen gegengleich zur Unterseite 2 des Wandelements 1 ausgebildet ist, wie die dies in Fig. 1 dargestellt ist, wobei die Umrisse der verdeckten Unterseite 2 gestrichelt dargestellt sind.

Insbesondere kann vorgesehen sein, dass die Lärmschutzwand wenigstens zwei übereinander angeordnete Wandelemente 1 umfasst, dass die übereinander angeordneten Wandelemente 1 im Wesentlichen identisch ausgebildet sind, und dass die Unterseite 2 eines dieser Wandelemente 1 im Wesentlichen gegengleich zur Oberseite 2 desselben Wandelements 1 ausgebildet ist. Dabei weist die Oberseite 4 wenigstens einen dritten Kontaktbereich 41 auf, welcher zur Ausbildung des Auflagerbereichs vorgesehen ist, wie dies in Fig. 4 anhand dreier in Gebrauchslage übereinander angeordneter Wandelemente 1 der Lärmschutzwand dargestellt ist.

Wenn das Wandelement 1 die zweite Kontaktfläche 22 aufweist, kann weiters insbesondere vorgesehen sein, dass die Oberseite 4 weiters eine vierte Kontaktfläche 42 aufweist, welche zur Ausbildung der zweiten Auflagefläche vorgesehen ist, wie dies ebenfalls in Fig. 1 dargestellt ist. Derart können mehrere im Wesentlichen baugleiche Wandelemente 1 einfach und zuverlässig übereinander angeordnet werden und derart jeweils einen im Wesentlichen vertikalen Lärmschutzwandstreifen der Lärmschutzwand ausbilden, wie dies ebenfalls in Fig. 4 dargestellt ist, wobei der Lärmschutzwandstreifen zwischen den beiden benachbarten Profilstehern 8 angeordnet ist. In diesem Zusammenhang kann die Lärmschutzwand insbesondere mehrere nebeneinander stirnseitig aneinander angeordnete Lärmschutzwandstreifen umfassen, wobei zwischen zwei benachbarten Lärmschutzwandstreifen jeweils ein Profilsteher 8 angeordnet ist.

Zur Anordnung mehrerer Wandelemente 1 übereinander kann insbesondere vorgesehen sein, dass nach dem Fixieren des Wandelements 1 ein zweites Wandelement 1, mit nach unten weisender Unterseite 2 zwischen die benachbarten Profilsteher 8 bis zum Aufliegen der Unterseite 2 des zweiten Wandelements 1 auf der Oberseite 4 des zuvor eingeschobenen Wandelements 1 eingeschoben wird, wobei die Oberseite 4 des zuvor eingeschobenen Wandelements 1 und die Unterseite 2 des zweiten Wandelements 1 im Wesentlichen gegengleich ausgebildet sind, sodass das zweite Wandelement 1 im Bereich dessen Unterseite 2 durch ein - durch die Gewichtskraft des zweiten Wandelements 1 bewirktes - Zusammenwirken der Unterseite 2 des zweiten Wandelements 1 mit der lagefixierten Oberseite 4 des zuvor eingeschobenen Wandelements 1 an der Innenseite des Flansches 81 des Profilstehers 8 kraftschlüssig lagefixiert wird.

Zur Unterscheidung der Wandelemente 1 untereinander kann das zuvor eingeschobene Wandelement 1 als erstes Wandelement 1 bezeichnet werden. Ein nach dem Lagefixieren des zweiten Wandelements 1 über dem zweiten Wandelement 1 eingeschobenes Wandelement 1 kann als drittes Wandelement 1 bezeichnet werden. Dementsprechend sind im in Fig. 4 dargestellten Schnitt A-A zuunterst ein Teil des ersten Wandelements 1, in der Mitte ein zweites Wandelement 1 und zuoberst ein Teil des dritten Wandelements 1 dargestellt.

Das unterste der Wandelemente 1 des im Wesentlichen vertikalen Lärmschutzwandstreifens, im vorstehenden Sinne also das erste Wandelement 1, liegt auf keiner Oberseite 4 eines darunterliegenden Wandelementes 1 auf. Zur Lagefixierung der Unterseite 2 des untersten der Wandelemente 1 des Lärmschutzwandstreifens kann insbesondere vorgesehen sein, dass der erste Kontaktbereich 21 dieses Wandelement 1 auf einer ersten Auflagerbereich eines Stützteiles aufliegt. Dazu kann das Stützteil, insbesondere als Stützkeil ausgebildet sein. In anderer Ausgestaltung des Stützteiles kann das Stützteil eine zur Unterseite 2 gegengleiche Stützteil-Oberseite aufweisen.

Zur Verbesserung der Abschirmung von Lärm kann in der Lärmschutzwand vorgesehen sein, dass ein Spalt zwischen benachbart übereinander angeordneten Wandelementen 1 mittels einer von der Lärmschutzwand umfassten ersten Dichtungen 24 abgedichtet wird. Dazu kann insbesondere vorgesehen sein, dass die Unterseite 2 weiters eine erste Nut 23 zur Aufnahme der ersten Dichtung 24 aufweist, und dass die erste Nut 23 entlang der Längserstreckung 11 des Wandelements 1, insbesondere mittig entlang der Unterseite 2, angeordnet ist.

Die erste Nut 23 kann insbesondere geradlinig ausgebildet sein. Insbesondere kann vorgesehen sein, dass die erste Nut 23 durchgängig von der ersten Stirnseite 5 zur zweiten Stirnseite 6 ausgebildet ist, wie dies in Fig. 1 schematisch mittels gestrichelter Linien dargestellt ist. Dadurch kommt es zu keinen Unterbrechungen der Abdichtungsebene und die Lärm abschirmende Wirkung der Lärmschutzwand kann besonders hoch sein.

In diesem Zusammenhang kann insbesondere vorgesehen sein, dass die Oberseite 4 weiters eine zweite Nut 43 aufweist, um die erste Dichtung 24 aufzunehmen, und dass die zweite Nut 43 entlang der Längserstreckung 11 des Wandelements 1, insbesondere mittig entlang der Oberseite 4, angeordnet ist.

Die zweite Nut 43 kann insbesondere geradlinig ausgebildet sind. Insbesondere kann vorgesehen sein, dass die zweite Nut 43 durchgängig von der ersten Stirnseite 5 zur zweiten Stirnseite 6 ausgebildet ist, wie dies ebenfalls in Fig. 1 dargestellt ist. Dadurch kommt es zu keinen Unterbrechungen der Abdichtungsebene und die Lärm abschirmende Wirkung der Lärmschutzwand kann besonders hoch sein.

Der Profilsteher 8 kann insbesondere als I-Profilsteher ausgebildet sein. Der I- Profilsteher umfasst zwei Flansche 81 und den die beiden Flansche 81 verbindenden Steg 82. Zum Zweck der Unterscheidbarkeit der beiden Flansche 81 werden diese im Weiteren als erster Flansch 811 und als zweiter Flansch 812 bezeichnet. Bei der Lärmschutzwand umfassend I-Profilsteher ist vorgesehen, dass die Haltekraft H vom Wandelement 1 in Richtung des ersten Flansches 811 gerichtet ist, womit die Vorderseite 3 benachbart oder angrenzend zur Innenseite des ersten Flansches 811 angeordnet ist. Weitere geeignete Geometrien des Profilstehers 8 sind der L-Profilsteher, der U-Profilsteher oder der T-Profilsteher.

Um das Wandelement 1 im Bereich dessen Oberseite 4 mit dem ersten Flansch 811 des Profilstehers 8 kraftschlüssig zu verbinden, kann zwischen dem zweiten Flansch 812 und dem Wandelement 1 ein Fixiermittel 9 angeordnet sein, mittels welchem Fixiermittel 9 die Vorderseite 3 des Wandelements 1 an die Innenseite des ersten Flansches 811 angepresst wird. Derart wird ein Spalt zwischen dem Wandelement 1 und dem Profilsteher 8 vermieden, wie dies in Fig. 4 dargestellt ist. Dabei presst das Fixiermittel 9 das Wandelement 1 im Bereich dessen Oberseite 4 in eine Richtung, welche Richtung im Wesentlichen parallel und in dieselbe Richtung weisend zur Haltekraft H ist.

Das Fixiermittel 9 kann Keile, expandierende Schäume und/oder Schraubmittel umfassen.

Insbesondere kann vorgesehen sein, dass das Wandelement 1 wenigstens ein, insbesondere genau zwei, Fixiermittel 9 zum Fixieren des Wandelements 1 in Profilstehern 8 umfasst, und dass das Fixiermittel 9 lediglich benachbart zur Oberseite 4 angeordnet ist. Im Vergleich zu einer herkömmlichen Lagefixierung mittels herkömmlicher Fixiermittel, beispielsweise Keile, kann die Montagezeit des Wandelementes 1 dabei deutlich reduziert werden, weil durch den im Wesentlichen selbsttätigen Toleranzausgleich das Einrichten des Wandelementes 1 eine lediglich geringe Zeitspanne benötigt.

Insbesondere kann das Fixiermittel 9 das Schraubmittel umfassen, welches Schraubmittel in den Fig. 2, 3 und 4 dargestellt ist und welches Schraubmittel eine Schraube und ein Schraubloch umfasst. Das Wandelement 1 wird dabei mit in das Schraubloch eingeschraubter Schraube zwischen die beiden benachbarten als I-Profilsteher ausgebildeten Profilsteher 8 eingeschoben. Nachdem die Unterseite 2 des Wandelements 1 deren Endlage erreicht hat, womit die Vorderseite 3 an der Innenseite des ersten Flansches 811 anliegt und somit lagefixiert ist, wird die Schraube herausgeschraubt, bis dass ein Schraubenkopf der Schraube an einer Innenseite des zweiten Flansches 812 kraftschlüssig anliegt, womit die Vorderseite 3 im Bereich der Oberseite 4 des Wandelementes 1 ebenfalls an die Innenseite des ersten Flansches 811 angepresst wird. Vorteilhaft an dem Schraubmittel ist, dass Profilsteher- und Wandelementtoleranzen zuverlässig ausgeglichen werden können, dass das Schraubmittel gut einsehbar, zugängig und einfach zu warten ist, und dass das Schraubmittel gelöst werden kann, um das Wandelement 1 ohne Beschädigung des Profilstehers 8 zu demontieren.

Um die Lage des Schraubkopfes zu fixieren kann das Schraubmittel weiters eine Kontermutter umfassen, welche nach dem Herausschrauben der Schraube entlang der Schraube in Richtung des Wandelementes 1 geschraubt wird bis dass die Kontermutter am Wandelement 1, insbesondere an der Rückseite 7 des Wandelements 1, anliegt, wie dies ebenfalls in den Fig. 2, 3 und 4 dargestellt ist.

Insbesondere kann vorgesehen sein, dass das Wandelement 1 genau zwei Fixiermittel 9 umfasst, wie dies in Fig. 1 dargestellt ist, wobei das erste der beiden Fixiermittel 9 zur kraftschlüssigen Verbindung des Wandelementes 1 mit einem der beiden benachbarten Profilsteher 8 vorgesehen ist und wobei das zweite der beiden Fixiermittel 9 zur kraftschlüssigen Verbindung des Wandelementes 1 mit dem anderen der beiden benachbarten Profilsteher 8 vorgesehen ist.

Zur weiteren Verbesserung der Lärmdämmung der Lärmschutzwand kann weiters vorgesehen sein, dass zwischen der Vorderseite 3 und der Innenseite des ersten Flansches 811 eine zweite Dichtung 83 angeordnet ist, wie dies in Fig. 2 und 3 schematisch dargestellt ist. Derart kann die Ausbildung eines Luftspaltes zwischen dem Profilsteher 8 und dem Wandelement 1 besonders zuverlässig vermieden werden, insbesondere auch dann, wenn das Wandelements 1 und/oder der Profilsteher 8 eine strukturierte bzw. eine raue Oberfläche aufweisen.

Die zweite Dichtung 83 kann insbesondere als Dichtband ausgebildet sein. Die zweite Dichtung 83 kann insbesondere durchgehend ausgebildet sein, womit eine zuverlässige Lagefixierung der Vorderseite 3 an der Innenseite des ersten Flansches 811 bei einer hohen Lärmdämmung gewährleistet werden kann.

In diesem Zusammenhang kann insbesondere vorgesehen sein, dass die Lärmschutzwand wenigstens eine erste Dichtung 24, insbesondere Dichtstreifen, und wenigstens zwei zweite Dichtungen 83, insbesondere Dichtbänder, umfasst, dass jeweils eine der zweiten Dichtungen 83 zwischen dem Wandelement 1 und jeweils einem der benachbarten Profilsteher 8 angeordnet sind, und dass die erste Dichtung 24 zwischen zwei einander kontaktierenden übereinander angeordneten Wandelementen 1 angeordnet ist, wie dies in Fig. 4 dargestellt ist. Zur weiteren Lärmdämmung kann zwischen der Rückseite 7 des Wandelements 1 und dem zweiten Flansch 812 eine dritte Dichtung 84 angeordnet sein. Die dritte Dichtung 84 kann insbesondere durchgehend ausgebildet sein.

## Patentansprüche

1. Lärmschutzwand umfassend wenigstens zwei Profilsteher (8) und wenigstens zwei übereinander angeordnete Wandelemente (1), wobei die übereinander angeordneten Wandelemente (1) im Wesentlichen identisch ausgebildet und von zwei benachbarten der Profilsteher (8) gehalten sind, wobei die Wandelemente (1) eine Unterseite (2) aufweisen, wobei die Unterseite (2) wenigstens einen ersten Kontaktbereich (21) aufweist, wobei der erste Kontaktbereich (21) derart ausgebildet ist, dass - in vertikaler Gebrauchslage des Wandelements (1) - bei einem Aufliegen des ersten Kontaktbereichs (21) auf einem zum ersten Kontaktbereich (21) im Wesentlichen wenigstens bereichsweise gegengleichen ersten Auflagerbereich eine durch die Gewichtskraft des Wandelementes (1) bewirkte Horizontalkraft (H) im ersten Kontaktbereich (21) wirkt, wobei das Wandelement (1) im Bereich dessen Unterseite (2) mittels der durch die Gewichtskraft des Wandelements (1) bewirkten Horizontalkraft (H) an eine Innenseite eines Flansches (81) des Profilstehers (8) gepresst ist, wobei die Wandelemente (1) weiters eine Oberseite (4) aufweisen, und die Oberseite (4) eines dieser Wandelemente (1) im Wesentlichen gegengleich zur Unterseite (2) desselben Wandelemcnts (1) ausgebildet ist, **dadurch gekennzeichnet, dass** die Wandelemente (1) jeweils wenigstens ein Fixiermittel (9) zum Fixieren des Wandelements (1) in den Profilstehern (8) umfassen, und dass das wenigstens eine Fixiermittel (9) lediglich benachbart zur Oberseite (4) desselben Wandelements (1) angeordnet ist, wobei die lagefeste Montage der Wandelemente (1) am Profilsteher (8) im Bereich der Unterseite (2) desselben Wandelements (1) ohne weitere Fixiermittel (9) gewährleistet ist.

2. Lärmschutzwand nach Anspruch 1, **dadurch gekennzeichnet, dass** die Unterseite (2) entlang einer Längserstreckung (11) desselben Wandelements (1) angeordnet ist, und dass der erste Kontaktbereich (21) derart ausgebildet ist, dass die Horizontalkraft (H) im Wesentlichen normal zur Längserstreckung (11) wirkt.

3. Lärmschutzwand nach Anspruch 1 oder 2, **dadurch gekennzeichnet, dass** der erste Kontaktbereich (21) im Wesentlichen eben ausgebildet ist, und dass - in vertikaler Gebrauchslage des Wandelements (1) - der erste Kontaktbereich (21) zur horizontalen Ebene zwischen 20° und 70°, insbesondere zwischen 30° und 60°, geneigt ist.

4. Lärmschutzwand nach einem der Ansprüche 1 bis 3, **dadurch gekennzeichnet, dass** die Unterseite (2) wenigstens zwei erste Kontaktbereiche (21) aufweist, wobei einer der beiden ersten Kontaktbereiche (21) benachbart, insbesondere angrenzend, zu einer ersten Stirnseite (5) desselben Wandelements (1) und der andere der beiden ersten Kontaktbereiche (21) benachbart, insbesondere angrenzend, zu einer zweiten Stirnseite (6) desselben Wandelements (1) angeordnet sind, und dass zwischen den beiden ersten Kontaktbereichen (21) ein zweiter Kontaktbereich (22) angeordnet ist.

5. Lärmschutzwand nach einem der Ansprüche 1 bis 4, **dadurch gekennzeichnet, dass** die Unterseite (2) weiters eine erste Nut (23) zur Aufnahme einer ersten Dichtung (24) aufweist, und dass die erste Nut (23) entlang der Längserstreckung (11) desselben Wandelements (1), insbesondere mittig entlang der Unterseite (2), angeordnet ist.

6. Lärmschutzwand nach Anspruch 5, **dadurch gekennzeichnet, dass** die erste Nut (23) durchgängig von der ersten Stirnseite (5) zur zweiten Stirnseite (6) ausgebildet ist.

7. Lärmschutzwand nach einem der Ansprüche 1 bis 6, **dadurch gekennzeichnet, dass** das Fixiermittel (9) ein Schraubmittel umfasst.

8. Lärmschutzwand nach einem der Ansprüche 1 bis 7, **dadurch gekennzeichnet, dass** die Wandelemente (1) Betonfertigteile sind.

9. Lärmschutzwand nach einem der Ansprüche 1 bis 8, **dadurch gekennzeichnet, dass** die Lärmschutzwand weiters wenigstens eine erste Dichtung (24), insbesondere einen Dichtstreifen, und wenigstens zwei zweite Dichtungen (83), insbesondere Dichtbänder, umfasst, dass jeweils eine der zweiten Dichtungen (83) zwischen dem Wandelement (1) und jeweils einem der benachbarten Profilsteher (8) angeordnet sind, und dass die erste Dichtung (24) zwischen zwei einander kontaktierenden übereinander angeordneten Wandelementen (1) angeordnet ist.

10. Verfahren zur Herstellung einer Lärmschutzwand nach einem der Ansprüche 1 bis 9 umfassend wenigstens zwei Profilsteher (8) und wenigstens zwei Wandelemente (1), wobei ein erstes Wandelement (1) mit einer nach unten weisender Unterseite (2) zwischen zwei benachbarte der Profilsteher (8) bis zum Aufliegen eines ersten Kontaktbereiches (21) des Wandelements (I) auf einem wenigstens bereichsweise zum ersten Kontaktbereich (21) gegengleich ausgebildeten ersten Auflagerbereich eingeschoben wird, wobei das Wandelement (1) unter Ausbildung einer, durch die Gewichtskraft des Wandelements (1) und das Zusammenwirken des dazu lagefesten ersten Auflagerbereichs und des ersten Kontaktbereichs (21) bewirkten, Horizontalkraft (H) weiterbewegt wird bis das Wandelement (1) im Bereich dessen Unterseite (2) an eine Innenseite eines Flansches (81) des Profilstehers (8) gepresst und kraftschlüssig lagefixiert wird, wobei das Wandelement (1) mittels eines Fixiermittels (9) lediglich im Bereich einer Oberseite (4) des Wandelements (1) an der Innenseite eines Flansches (81) des Profilstehers (8) kraftschlüssig lagefixiert wird, wobei nach dem Fixieren des ersten Wandelements (1) ein zweites Wandelement (1) mit nach unten weisender Unterseite (2) zwischen die benachbarten Profilsteher (8) bis zum Aufliegen der Unterseite (2) des zweiten Wandelements (1) auf der Oberseite (4) des zuvor eingeschobenen Wandelements (1) eingeschoben wird, wobei die Oberseite (4) des zuvor eingeschobenen Wandelements (1) und die Unterseite (2) des zweiten Wandelements (1) im Wesentlichen gegengleich ausgebildet sind, sodass das zweite Wandelement (1) im Bereich dessen Unterseite (2) durch das, durch die Gewichtskraft des zweiten Wandelements (1) bewirkte, Zusammenwirken der Unterseite (2) des zweiten Wandelements (1) mit der lagefixierten Oberseite (4) des zuvor eingeschobenen Wandelements (1) an der Innenseite des Flansches (81) des Profilstehers (8) kraftschlüssig lagefixiert wird, und wobei das zweite Wandelement (1) mittels eines Fixiermittels (9) lediglich im Bereich einer Oberseite (4) des zweiten Wandelements (1) an der Innenseite eines Flansches (81) des Profilstehers (8) kraftschlüssig lagefixiert wird.

## Claims

1. A noise protection wall, comprising at least two profiled uprights (8) and at least two wall elements (1) arranged on top of each other, wherein the wall elements (1) arranged on top of each other are formed in a substantially identical manner and are retained by two adjacent profiled uprights (8), wherein the wall elements (1) have a bottom side (2), wherein the bottom side (2) comprises at least one first contact region (21), wherein the first contact region (21) is formed in such a way that, in the vertical in-use position of the wall element (1), a horizontal force (H) produced by the weight of the wall element (1) acts in the first contact region (21) when the first contact region (21) rests on a first support region which is substantially diametrically opposed at least in sections to the first contact region (21), wherein the wall element (1), in the region of its bottom side (2), is pressed to an inner side of a flange (81) of the profiled upright (8) by means of the horizontal force (H) produced by the weight of the wall element (1), wherein the wall elements (1) further comprise an upper side (4), and the upper side (4) of one of said wall elements (1) is substantially diametrically opposed to the bottom side (2) of the same wall element (1), **characterized in that** the wall elements (1) respectively comprise a fixing means (9) for fixing the wall element (1) in the profiled uprights (8), and the at least one fixing means (9) is merely arranged adjacent to the upper side (4) of the same wall element (1), wherein the positionally fixed mounting of the wall elements (1) on the profiled upright (8) is ensured in the region of the bottom side (2) of the same wall element (1) without any further fixing means (9).

2. A noise protection wall according to claim 1, **characterized in that** the bottom side (2) is arranged along a longitudinal extension (11) of the same wall element (1), and the first contact region (21) is formed in such a way that the horizontal force (H) acts substantially normal to the longitudinal extension (11).

3. A noise protection wall according to claim 1 or 2, **characterized in that** the first contact region (21) is formed in a substantially flat way, and the first contact region (21) is inclined in relation to the horizontal plane between 20° and 70°, especially between 30° to 60°, in the vertical in-use position of the wall element (1).

4. A noise protection wall according to one of the claims 1 to 3, **characterized in that** the bottom side (2) comprises at least two first contact regions (21), wherein one of the two first contact regions (21) is arranged adjacent, especially contiguous, to a first face end (5) of the same wall element (1) and the other of the two first contact regions (21) is arranged adjacent, especially contiguous, to a second face end (6) of the same wall element (1), and a second contact region (22) is arranged between the two first contact regions (21).

5. A noise protection wall according to one of the claims 1 to 4, **characterized in that** the bottom side (2) further comprises a first groove (23) for accommodating a first seal (24), and the first groove (23) is arranged along the longitudinal extension (11) of the same wall element (1), especially centrally along the bottom side (2).

6. A noise protection wall according to claim 5, **characterized in that** the first groove (23) is formed continuously from the first face end (5) to the second face end (6).

7. A noise protection wall according to one of the claims 1 to 6, **characterized in that** the fixing means (9) comprises a bolting means.

8. A noise protection wall according to one of the claims 1 to 7, **characterized in that** the wall elements (1) are precast concrete parts.

9. A noise protection wall according to one of the claims 1 to 8, **characterized in that** the noise protection wall further comprises at least one first seal (24), especially a sealing strip, and at least two second seals (83), especially sealing tapes, and one of the second seals (83) is arranged between the wall element and a respective one of the adjacent profiled uprights (8), and the first seal (24) is arranged between two mutually contacting wall elements (1) arranged on top of each other.

10. A method for producing a noise protection wall according to one of the claims 1 to 9, comprising at least two profiled uprights (8) and at least two wall elements (1), wherein a first wall element (1) is inserted with a downwardly facing bottom side (2) between two adjacent ones of the profiled uprights (8) until a first contact region (21) of the wall element (1) rests on a first support region arranged at least in sections in a diametrically opposed manner in relation to the first contact region (21), wherein the wall element (1) is moved further under formation of a horizontal force (H) produced by the weight of the wall element (1) and the interaction of the first support region which is fixed thereto and the first contact region (21) until the wall element (1) is pressed in the region of its bottom side (2) against an inner side of a flange (8) of the profiled upright (8) and is positionally fixed in a force-locked manner, wherein the wall element (1) is positionally fixed in a force-locked manner by means of a fixing means (9) merely in the region of an upper side (4) of the wall element (1) to the inner side of a flange (81) of the profiled upright (8), wherein after the fixing of the first wall element (1) a second wall element (8) is inserted with downwardly facing bottom side (2) between the adjacent profiled uprights (8) until the bottom side (2) of the second wall element (1) rests on the upper side (4) of the previously inserted wall element (1), wherein the upper side (4) of the previously inserted wall element (1) and the bottom side (2) of the second wall element (1) are formed in a substantially diametrically opposed manner, so that the second wall element (19), in the region of its bottom side (2), is positionally fixed in a force-locked manner by the interaction of the bottom side (2) of the second wall element (1) produced by the weight of the second wall element (1) with the positionally fixed upper side (4) of the previously inserted wall element (1) on the inner side of the flange (81) of the profiled upright (8), and wherein the second wall element (1) is positionally fixed in a force-locked manner by means of a fixing means (9) merely in the region of an upper side (4) of the second wall element (1) to the inner side of a flange (81) of the profiled upright (8).

## Revendications

1. Mur antibruit comprenant au moins deux montants profilés (8) et au moins deux éléments de mur (1) disposés l'un au dessus de l'autre, les éléments de mur (1) disposés l'un au dessus de l'autre étant pour l'essentiel identiques et étant retenus par deux montants profilés (8) voisins, les éléments de mur (1) présentant une face inférieure (2), laquelle face inférieure (2) présente au moins une première zone de contact (21), la première zone de contact (21) étant conformée de telle façon que, vue dans la position d'utilisation verticale de l'élément de mur (1), lorsque la première zone de contact (21) repose sur une première zone d'appui au moins en partie complémentaire de la première zone de contact (21), une force horizontale (H) exercée par le poids de l'élément de mur (1) agisse dans la première zone de contact (21), l'élément de mur (1) étant pressé au niveau de sa face inférieure (2) au moyen de la force horizontale (II) exercée par le poids de l'élément de mur (1) sur une face intérieure d'une bride (81) du montant profilé (8), les éléments de mur (1) présentant en outre une face supérieure (4) et la face supérieure (4) de l'un de ces éléments de mur (1) étant pour l'essentiel complémentaire de la face inférieure (2) du même élément de mur (1), **caractérisé en ce que** les éléments de mur (1) comprennent chacun au moins un moyen de fixation (9) pour fixer l'élément de mur (1) dans les montants profilés (8) et **en ce que** l'au moins un moyen de fixation (9) est simplement disposé au voisinage de la face supérieure (4) du même élément de mur (1), le montage fixe en position des éléments de mur (1) sur le montant profilé (8) étant garanti au niveau de la face inférieure (2) du même élément de mur (1) sans autres moyens de fixation (9).

2. Mur antibruit selon la revendication 1, **caractérisé en ce que** la face inférieure (2) est disposée le long d'une étendue longitudinale (11) du même élément de mur (1) et **en ce que** la première zone de contact (21) est conformée de telle manière que la force horizontale (H) agisse de façon sensiblement perpendiculaire à l'étendue longitudinale (11).

3. Mur antibruit selon la revendication 1 ou 2, **caractérisé en ce que** la première zone de contact (21) est sensiblement plane et **en ce que**, dans la position d'utilisation verticale de l'élément de mur (1), la première zone de contact (21) est inclinée par rapport au plan horizontal d'entre 20° et 70°, en particulier d'entre 30° et 60°.

4. Mur antibruit selon l'une des revendications 1 à 3, **caractérisé en ce que** la face inférieure (2) présente au moins deux premières zones de contact (21), l'une des deux premières zones de contact (21) étant voisine, en particulier contiguë, d'une première face frontale (5) du même élément de mur (1) et l'autre des deux premières zones de contact (21) étant voisine, en particulier contiguë, d'une deuxième face frontale (6) du même élément de mur (1), et **en ce qu'**une deuxième zone de contact (22) est disposée entre les deux premières zones de contact (21).

5. Mur antibruit selon l'une des revendications 1 à 4, **caractérisé en ce que** la face inférieure (2) présente en outre une première gorge (23) pour recevoir un premier joint d'étanchéité (24) et **en ce que** la première gorge (23) est disposée le long de l'étendue longitudinale (11) du même élément de mur (1), en particulier au milieu le long de la face inférieure (2).

6. Mur antibruit selon la revendication 5, **caractérisé en ce que** la première gorge (23) est formée de façon continue de la première face frontale (5) à la deuxième face frontale (6).

7. Mur antibruit selon l'une des revendications 1 à 6, **caractérisé en ce que** le moyen de fixation (9) comprend un moyen de vissage.

8. Mur antibruit selon l'une des revendications 1 à 7, **caractérisé en ce que** les éléments de mur (1) sont des pièces préfabriquées en béton.

9. Mur antibruit selon l'une des revendications 1 à 8, **caractérisé en ce que** le mur antibruit présente en outre au moins un premier joint d'étanchéité (24), en particulier une bande d'étanchéité, et au moins deux deuxièmes joints d'étanchéité (83), en particulier des bandes d'étanchéité, **en ce qu'**un des deuxièmes joints d'étanchéité (83) est disposé entre l'élément de mur (1) et chacun des montants profilés (8) voisins, et **en ce que** le premier joint d'étanchéité (24) est disposé entre deux éléments de mur (1) disposés l'un par-dessus l'autre en contact l'un avec l'autre.

10. Procécé de fabrication d'un mur antibruit selon l'une des revendications 1 à 9, comprenant au mois deux montants profilés (8) et au moins deux éléments de mur (1), dans lequel un premier élément de mur (1) est inséré avec sa face inférieure (2) tournée vers le bas entre deux montants profilés (8) voisins jusqu'à ce qu'une première zone de contact (21) de l'élément de mur (1) repose sur une première surface d'appui au moins en partie complémentaire par rapport à la première zone de contact (21), dans lequel l'élément de mur (1) poursuit son mouvement sous l'action d'une force horizontale (H) exercée par le poids de l'élément de mur (1) et par la coopération entre les premières surfaces d'appui dont la position est fixe et la première zone de contact (21), jusqu'à ce que l'élément de mur (1) soit pressé au niveau de sa face inférieure (2) sur une face intérieure de la bride (81) du montant profilé (8) et fixée en position par friction, dans lequel l'élément de mur (1) est simplement fixé en position par friction au moyen d'un élément de fixation (9) au niveau d'une face supérieure (4) de l'élément de mur (1) sur la face intérieure d'une bride (81) du montant profilé (8), dans lequel, après la fixation du premier élément de mur (1), un deuxième élément de mur (1) est inséré avec sa face inférieure (2) tournée vers le bas entre les montants profilés (8) voisins jusqu'à ce que la face inférieure (2) du deuxième élément de mur (1) repose sur la face supérieure (4) de l'élément de mur (1) inséré précédemment, dans lequel la face supérieure (4) de l'élément de mur (1) inséré précédemment et la face inférieure (2) du deuxième élément de mur (1) sont sensiblement complémentaires, de sorte que le deuxième élément de mur (1) est fixé en position par friction sur la face intérieure de la bride (81) du montant profilé (8) au niveau de sa face inférieure (2) par la coopération, produite par le poids du deuxième élément de mur (1), de la face inférieure (2) du deuxième élément de mur (1) avec la face supérieure (4) fixée en position de l'élément de mur (1) inséré précédemment, et dans lequel le deuxième élément de mur (1) est simplement fixé en position par friction au moyen d'un moyen de fixation (9) au niveau d'une face supérieure (4) du deuxième élément de mur (1) sur la face intérieure d'une bride (81) du montant profilé (8).
